# EUROPÄISCHE PATENTSCHRIFT

(11) **EP 0 158 725 B1**
(45) Veröffentlichungstag und Bekanntmachung des Hinweises auf die Patenterteilung: **19.10.1988**
(21) Anmeldenummer: 84115144.2
(22) Anmeldetag: 11.12.1984
(51) Int. Cl.: H01H 13/12

(54) **Drucktaste**
Push button
Bouton-poussoir

(30) Priorität: 13.04.1984 DE 3414114
(43) Veröffentlichungstag der Anmeldung: 23.10.1985
(73) Patentinhaber: SIEMENS AKTIENGESELLSCHAFT, 80333 München (DE)
(72) Erfinder: Dellaert, Eugène, Dipl.-Ing., B-9990 Maldegem (BE)

(56) Entgegenhaltungen:
- EP-A- 0 028 000
- DE-A- 2 823 989
- FR-A- 2 266 946
- FR-A- 2 304 161
- US-A- 3 842 229
- MACHINE DESIGN, Band 53, Nr. 10, Mai 1981, Seiten 128-129, Cleveland, Ohio, US; J.H. WHITLEY: "Designing tin-plated contacts"

## Beschreibung

Die Erfindung bezieht sich auf eine Drucktaste entsprechend dem Oberbegriff des Patentanspruches 1.

Eine solche Taste ist aus der EP-A-0 028 000 bekannt. Bei dieser Taste werden die Festkontakte durch zwei in einer Bodenplatte verankerte und diese durchdringende Stifte gebildet Zur Bildung der beweglichen Kontakte ist ein Querstück mit zwei zueinander parallelen, rechtwinkelig vom Querstück abstehenden Ansätzen vorgesehen, die jeweils U-förmig gebogen sind. Beim Einsetzen des Querstückes in das Tastengehäuse liegen die U-förmig gebogenen Ansätze mit ihren freien Enden auf der von einem Betätigungskörper abgewandten Seite jeweils an einem der beiden Festkontakte an. Der Betätigungskörper wirkt mit entsprechend ausgebildeten Vorsprüngen oder Nocken, die sich mit dem Betätigungskörper parallel zum Verlauf der Festkontakte bewegen, auf die entsprechend breit bemessenen freien Enden der Ansätze des Querstückes ein. Das Querstück kann außerdem zwischen den Ansätzen durchgetrennt werden und mit Anschlüssen versehen sein, die aus dem Tastengehäuse ragen. Es lassen sich deshalb mit dieser Taste, je nach Bedarf, ein- oder zweikontaktige Tastenfunktionen realisieren.

Eine solche Taste wird jedoch häufig nur als einkontaktige Taste verwendet. Für diesen Verwendungszweck ist der Aufbau der bekannten Taste jedoch relativ aufwendig.

Aufgabe vorliegender Erfindung ist es daher, eine Taste der eingangs genannten Art so auszubilden, daß man unter Beibehaltung des grundsätzlichen Tastenaufbaus der bekannten Taste eine gegenüber dieser Taste relativ einfach aufgebaute einkontaktige Taste erhält.

Erfindungsgemäß ergibt sich die Lösung dieser Aufgabe aus den kennzeichnenden Merkmalen des Patentanspruches 1.

Dadurch werden die Vorteile beibehalten, die sich aus dem Aufbau der bekannten Taste ergeben, so z. B., daß die Bodenplatte lediglich von gasdicht in dieser verankerten stiftförmigen Festkontakten durchdrungen wird, wodurch die Taste gegenüber einer Leiterplatte völlig geschlossen ist und durch Verlöten der stiftförmigen Festkontakte mit ihren außerhalb des Tastengehäuses befindlichen Abschnitten in Rasterbohrungen der Leiterplatte mit dieser verbunden werden kann, ohne daß beim Verlöten auftretende schädliche Dämpfe ins Innere des Tastengehäuses eindringen können. Ebenso ist das Tastengehäuse gegenüber Waschvorgängen zur Reinigung der Leiterplatte auf dieser Seite völlig dicht.

Durch die Abwinkelung des Querstückes wird außerdem zwischen dem abgewinkelten Querstück-Abschnitt und dem zweiten Festkontakt ein für die Federwirkung des herausgebogenen Lappens optimaler Abstand erzielt, während zugleich der demgegenüber relativ größere Abstand zwischen dem ersten Querstück-Äbschnitt und dem ersten Festkontakt ein optimales Zusammenwirken des U-förmig gebogenen Ansatzes mit dem ersten Festkontakt bzw. mit einem Vorsprung des Betätigungskörpers gewährleistet. Das mit dem Ansatz und dem Lappen versehene Querstück läßt sich auch unkompliziert in das Tastengehäuse einsetzen.

Ein Ausführungsbeispiel der Erfindung wird nachfolgend anhand von fünf Figuren noch näher erläutert.

Dabei zeigen, jeweils mehr oder weniger stark vergrößert,
Fig. 1 eine Seitenansicht der geschnitten dargestellten Drucktaste,
Fig. 2 eine Ansicht von oben auf die Drucktaste mit geschnittenem Gehäuseoberteil und vereinfacht dargestelltem Betätigungskörper und die Fig. 3, 4 und 5 verschiedene Ansichten des Querstücks mit U-förmigem Ansatz und mit herausgebogenem Lappen.

Im einzelnen ist den Figuren zu entnehmen, daß das Gehäuse der Taste ein Unterteil 7 mit einer Bodenplatte und rechtwinkelig von dieser abstehenden Seitenwänden aufweist. Das Gehäuseunterteil 7 umschließt dabei einen etwa quaderförmigen Innenraum. Ein Gehäuseoberteil 8 besteht aus einer Deckplatte und rechtwinkelig von dieser abstehenden Seitenwänden, die beim Zusammenfügen von Unter- und Oberteil die Seitenwände des Unterteiles überlappen. Nasenartige Vorsprünge des Unterteiles greifen beim Zusammenfügen von Unter- und Oberteil in fensterartige Aussparungen des Oberteiles ein und verrasten dadurch das Oberteil am Unterteil. Das Unterteil 7 ist mit einem hohlzylindrischen Ansatz 9 versehen, der zum Oberteil hin offen ist und koaxial zur Achse 19 der Taste verläuft. Ein Betätigungskörper 10 weist einen zentralen stiftartigen Teil auf, der im hohlzylindrischen Ansatz 9 des Unterteiles geführt ist. Zwischen dem Gehäuseunterteil 7 bzw. der Bodenplatte des Gehäuseunterteiles und Schultern des Betätigungskörpers 10 ist eine Schraubendruckfeder 11 verspannt und hält den Betätigungskörper in einer tastenbasisfernen Position fest.

In einer zum Oberteil hin sich öffnenden Keilrinne 14 des Unterteils 7 ist ein aus Flachmaterial bestehendes Querstück 1 mit seinen großen Oberflächen rechtwinkelig zur Bodenplatte und damit parallel zur Betätigungsrichtung des Betätigungskörpers 10 gelagert. Beim Zusammenfügen von Unterteil 7 und Oberteil 8 werden an der dem Oberteil 8 zugewandten Kante des Querstückes 1 vorgesehene dreieckförmige Vorsprünge in das Kunststoffmaterial des Oberteiles eingedrückt und dadurch das Querstück im Tastengehäuse fixiert.

Mit dem Querstück 1 hängt ein rechtwinkelig von diesem abstehender Ansatz 2 einstückig zusammen. Dieser Ansatz 2 ist U-förmig gebogen und bildet dadurch mit dem freien Ende 18 seines Gegenschenkels einen beweglichen Kontakt, der mit einem ersten stiftförmigen Festkontakt 3a zusammenwirkt. Dieser Festkontakt 3a durchdringt die Bodenplatte des Unterteiles 7 und ist in dieser verankert. Der Festkontakt 3a ist außerdem parallel zur Bewegungsrichtung des Betätigungskörpers 10 ausgerichtet und im Gehäuse so angeordnet, daß sich der Betätigungskörper 10 mit einem rechtwinkelig zu seiner Bewegungsrichtung von diesem abstehenden Betätigungsvorsprung 12 neben dem ersten Festkontakt 3a im Gehäuse auf- und abbewegen kann.

Der Ansatz 2 am Querstück 1 ist so breit ausgebildet, daß sich das freie Ende 18 des Ansatzes 2 entweder am Betätigungsvorsprung 12 oder am ersten Festkontakt 3a abstützen kann, je nach der vom Betätigungskörper eingenommenen Position. Wie Fig. 1 zeigt, ist in der tastenbasisfernen Position des Betätigungskörpers 10 das freie Ende 18 des Ansatzes 2 durch den Betätigungsvorsprung 12 von seinem zugeordneten ersten Festkontakt 3a abgehoben. Wird der Betätigungskörper 10 gegen die Kraft der Schraubendruckfeder 11 in Richtung zur Tastenbasis bewegt, so bewegt sich zusammen mit dem Betätigungskörper 10 auch der Betätigungsvorsprung 12 nach unten und gibt dadurch das freie Ende 18 des Ansatzes 2 frei. Dieses freie Ende kann sich dadurch federnd gegen den ersten Festkontakt 3a legen.

Wie Fig. 2 zeigt, ist neben dem ersten Festkontakt 3a in gleichem Abstand von der Tastenachse 19 und symmetrisch zu einer Ebene 20, die das Tastengehäuse parallel zur Achse 19 halbiert, ein zweiter Festkontakt 3b, der dem ersten Festkontakt 3a völlig entspricht, in der Gehäusebodenplatte verankert.

Das Querstück 1 ist wie insbesondere. Fig. 4 zeigt, mit einer Abwinkelung 21 versehen, wodurch neben einem ersten Querstück-Abschnitt 4a, von dem der Ansatz 2 absteht, ein zweiter Querstück-Abschnitt 4b gebildet wird, der von dem diesem Abschnitt zugeordneten Festkontakt 3b einen wesentlich kleineren Abstand aufweist als der erste Querstück-Abschnitt 4a von dem ersten Festkontakt 3a.

Am Ende des zweiten Querstück-Abschnittes 4b ist aus dem Querstück, ohne daß das Querstück dadurch verbreitert wird, ein Lappen 5 herausgebogen. Mit dem freien Ende 6 dieses Lappens 5 stützt sich der Querstück-Abschnitt 4b am zweiten Festkontakt 3b ab. Das freie Ende 6 des Lappens 5 ist dabei zum Oberteil 8 des Tastengehäuses gerichtet. Auf der vom zweiten Festkontakt 3b abgewandten Seite des Querstück-Abschnittes 4b ist eine Abstützwand 16, die durch das Gehäuseunterteil 7 gebildet wird, vorgesehen. Diese Abstützwand 16 begrenzt zusammen mit einem von der Bodenplatte abstehenden Gehäusevorsprung einen Abschnitt der sich zum Gehäuseoberteil öffnenden keilförmigen Rinne 14. Ein anderer Abschnitt der Rinne 14 wird durch eine Unterteil-Seitenwand 17 und durch einen weiteren Gehäusevorsprung des Unterteiles 7 gebildet. Zwischen den beiden Rinnenabschnitten, die einerseits dem ersten Querstück-Abschnitt 4a und andererseits dem zweiten Querstück-Abschnitt 4b zugeordnet sind, ist im Gehäuseunterteil 7 eine Gehäusetasche 15 zur Aufnahme der U-förmigen Biegung des Ansatzes 2 vorgesehen (Fig. 1).

Wird der Lappen 5 entsprechend weit vom Querstück-Abschnitt 4b weggebogen, so wird dadurch eine ausreichend große Federwirkung des Lappens erzeugt, die dafür sorgt, daß der Lappen 5 mit seinem freien Ende 6 betriebssicher gegen den zweiten Festkontakt 3b gedrückt wird, wenn das Querstück in das Gehäuseunterteil 7 eingesetzt ist.

Nach der Verbindung von Unterteil 7 und Oberteil 8 ist das Querstück 1 rüttelsicher im Gehäuse fixiert, so daß der Ansatz 2 mit seinem freien Ende 18 je nach der Position des Betätigungskörpers 10 gegen den ersten Festkontakt 3a federn kann oder durch den Betätigungsvorsprung 12 vom ersten Festkontakt 3a abgehoben wird, ohne daß dadurch die Verbindung zwischen dem zweiten Festkontakt 3b und dem Querstück-Abschnitt 4b über den Lappen 5 beeinflußt wird.

Zur Herstellung einer guten elektrischen Verbindung zwischen dem zweiten Festkontakt 3b und dem Lappen 5 können diese beiden Teile zumindest im gegenseitigen Berührungsbereich mit einer Zinnschicht überzogen sein.

Außerdem ist es selbstverständlich möglich, zwischen dem zweiten Festkontakt 3b und dem Lappen 5, z. B. mit Hilfe eines Lasers, zusätzlich eine Schweißverbindung herzustellen.

### Bezugszeichenliste

1 Querstück
2 Ansatz
3a erster Festkontakt
3b zweiter Festkontakt
4a erster Querstück-Abschnitt
4b zweiter Querstück-Abschnitt
5 Lappen
6 freies Ende
7 Gehäuseunterteil
8 Gehäuseoberteil
9 hohlzylindrischer Ansatz
10 Betätigungskörper
11 Schraubendruckfeder
12 Betätigungsvorsprung
13 Verbindungslinie
14 Keilrinne
15 Gehäusetasche
16 Abstützwand
17 Seitenwand
18 freies Ende
19 Tastenachse
20 Ebene
21 Abwinkelung

## Patentansprüche

1. Drucktaste mit einem in einem Tastengehäuse geradlinig gegen die Kraft eines Federelementes (11) von einer tastenbasisfernen in eine tastenbasisnahe Position bewegbaren Betätigungskörper (10), mit zwei stiftartigen, nebeneinander auf einer Seite des Betätigungskörpers (10) vorgesehenen und parallel zur Bewegungsrichtung des Betätigungskörpers verlaufenden Festkontakten (3a, 3b), die in einer Gehäusebodenplatte verankert sind, mit einem aus elektrisch leitendem Flachmaterial bestehenden Querstück (1), das auf der vom Betätigungskörper (10) abgewandten Seite der beiden Festkontakte (3a, 3b) quer zu diesen und mit seinen Flachseiten parallel zum Verlauf der Festkontakte (3a, 3b) im Gehäuse fixiert ist, und mit einem rechtwinkelig vom Querstück (1) abstehenden, mit diesem einstückigen, U-förmig gebogenen Ansatz (2), der sich abhängig von der Stellung des Betätigungskörpers (10) mit einem von der Bodenplatte abgewandten endseitigen Abschnitt (18) seines freiendenden Gegenschenkels federnd entweder an dem ihm zugeordneten (3a) der beiden Festkontakte oder am Betätigungskörper (10) abstützt, dadurch gekennzeichnet, daß das Querstück (1) im Bereich zwischen den beiden Festkontakten (3a, 3b) derart abgewinkelt ist, daß ein mit dem Ansatz (2) versehender erster Querstück-Abschnitt (4a) einen größeren Abstand von dem mit diesem Ansatz zusammenwirkenden ersten Festkontakt (3a) aufweist als der zweite Querstück-Abschnitt (4b) von dem zweiten Festkontakt (3b), daß aus dem zweiten Querstück-Abschnitt (4b) ein mit seinem freien Ende (6) ständig am zweiten Festkontakt (3b) federnd abgestützter, sich in etwa parallel zu diesem. Festkontakt (3b) erstreckender Lappen (5) herausgebogen ist und daß der zweite Querstück-Abschnitt (4b) auf seiner vom zweiten Festkontakt (3b) abgewandten Seite an einer zur Verbindungslinie (13) der beiden Festkontakte (3a, 3b) schrägen Gehäusewand (16) abgestützt und der Lappen (5) mit seinem freien Ende (6) von der Gehäusebodenplatte (7) abgewandt vorgesehen ist.

2. Drucktaste nach Anspruch 1, dadurch gekennzeichnet, daß das freie Ende (6) des Lappens (5) und der zugeordnete zweite Festkontakt (3b) zumindest im gegenseitigen Berührungsbereich mit einer Zinnschicht überzogen sind.

## Claims

1. A push key with an actuating member (10) which is movable in a key housing in a straight line against the force of a spring element (11) from a position remote from the keying base to one close to the keying base, with two pin-like fixed contacts (3a, 3b) provided on one side of the actuating member (10) and running parallel to the direction of movement of the actuating member, said contacts being anchored in a base plate of the housing, with a crosspiece (1) made of electrically conductive flat material, which is fixed in the housing on the side of the two fixed contacts (3a, 3b) which faces away from the actuating member (10) transversely to said contacts and with its flat sides parallel to the course of the fixed contacts (3a, 3b), and with an attachment (2) projecting at right angles from the crosspiece (1) and bent in one piece with said crosspiece in the shape of a U, said attachment (2) being supported, independently of the position of the actuating member (10) with an end section (18), which faces away from the base plate, of its free-ending counter shank in a resilient manner either on the one (3a) of the two fixed contacts which is associated with said attachment, or on the actuating member (10), characterised in that the crosspiece (1) is bent in the area between the two fixed contacts (3a, 3b) in such a way that a first crosspiece section (4a) which is provided with the attachment (2) is at a greater distance from the first fixed contact (3a) which interacts with this attachment than the second crosspiece section (4b) is from the second fixed contact (3b), in that a fin (5) which is supported with its free end (6) continually, in a resilient manner, on the second fixed contact (3b) and which extends approximately parallel to said fixed contact (3b), is bent out of the second crosspiece section (4b) and in that the second crosspiece section (4b) is supported on its side which faces away from the second fixed contact (3b) on a housing wall (16) which is inclined towards the connecting line (13) of the two fixed contacts (3a, 3b) and the fin (5) is provided with its free end (6) facing away from the base plate (7) of the housing.

2. A push key as claimed in Claim 1, characterised in that the free end (6) of the fin (5) and the associated second fixed contact (3b) are coated with a tin coating, at least in the area of mutual contact.

## Revendications

1. Bouton-poussoir comprenant une pièce de manoeuvre (10) qui peut être déplacée, en ligne droite et à l'encontre de la force d'un élément à élastique (11), dans un boîtier de bouton-poussoir d'une position éloignée de la base du bouton-poussoir à une position qui en est proche, deux contacts fixes (3a, 3b), de type à broche, prévus côte à côte d'un côté de la pièce de manoeuvre (10), s'étendant parallèlement à la direction de déplacement de la pièce de manoeuvre et ancrés dans une plaque de fond du boîtier de bouton-poussoir, une pièce transversale (1), en un matériau plat et conducteur de l'électricité, qui, du côté des deux contacts fixes (3a, 3b) éloigné de la pièce de manoeuvre (10), est immobilisée dans le boîtier transversalement à ceux-ci et en ayant ses côtés plats parallèles aux contacts fixes (3a, 3b), et un prolongement (2) recourbé en U, à angle droit par rapport à la pièce transversale (1), d'une pièce avec celle-ci et s'appuyant élastiquement, en fonction de la position de la pièce de manoeuvre, par une partie (18) d'extrémité, éloignée de la plaque de fond, de sa branche antagoniste dont l'extrémité est libre, sur celui des deux contacts fixes (3a) qui lui est associé ou sur la pièce de manoeuvre (10), caractérisé en ce que la pièce transversale (1) est coudée dans la région comprise entre les deux contacts fixes (3a, 3b), de manière que la distance entre une première partie de la pièce transversale (4a) munie du prolongement (2) et le premier contact fixe (3a) coopérant avec ce prolongement soit plus grande que la distance entre la seconde partie de la pièce transversale (4b) et le second contact fixe (3b), en ce qu'une patte (5), dont l'extrémité libre (6) s'appuie constamment, de manière élastique, sur le second contact fixe (3b) et qui s'étend à peu près parallèlement à ce contact fixe (3b) est recourbée à partir de la seconde partie de la pièce transversale (4b), et en ce que le côté de la seconde partie de la pièce transversale (4b), qui est éloigné du second contact fixe (3b), s'appuie sur une paroi du boîtier (16) inclinée par rapport à la ligne de liaison (13) des deux contacts fixes (3a. 3b) et l'extrémité libre (6) de la patte (5) est éloignée de la plaque de fond du boîtier (7).

2. Bouton-poussoir suivant la revendication 1, caractérisé en ce que l'extrémité libre (6) de la patte (5) et le second contact fixe (3b) qui lui est associé, sont revêtus d'une couche d'étain, au moins dans la région de contact mutuel.
